# EUROPÄISCHE PATENTSCHRIFT

(11) **EP 1 904 708 B1**
(45) Veröffentlichungstag und Bekanntmachung des Hinweises auf die Patenterteilung: **05.07.2017**
(21) Anmeldenummer: 06742377.2
(22) Anmeldetag: 24.05.2006
(51) Int. Cl.: E05F 15/668, E05F 15/681

(54) **MITNEHMERSCHLITTEN-TORANTRIEB MIT GESICHERTER NOTENTRIEGELUNGSEINRICHTUNG**
ENTRAINING CARRIAGE-TYPE DOOR DRIVE COMPRISING A SECURED EMERGENCY UNLOCKING DEVICE
SYSTEME D'ENTRAINEMENT DE PORTE POURVU D'UN CHARIOT D'ENTRAINEMENT ET D'UN DISPOSITIF DE DEVERROUILLAGE D'URGENCE SECURISE

(30) Priorität: 08.06.2005 DE 202005009012 U
(43) Veröffentlichungstag der Anmeldung: 02.04.2008
(73) Patentinhaber: Hörmann KG Antriebstechnik, 33803 Steinhagen (DE)
(72) Erfinder: SANKE, Michael, 33378 Rheda-Wiedenbrück (DE); SCHÜTZ, Viktor, 59755 Arnsberg (DE)
(74) Vertreter: Kastel, Stefan
(86) Internationale Anmeldenummer: PCT/DE2006/000899
(87) Internationale Veröffentlichungsnummer: WO 2006/131092

(56) Entgegenhaltungen:
- EP-A- 0 632 182
- AU-B2- 497 864
- DE-A1- 19 951 289
- DE-U1- 9 310 792
- DE-U1- 29 508 814
- FR-A- 2 349 014
- GB-A- 2 124 296
- US-A1- 2003 201 077

## Beschreibung

Die Erfindung betrifft eine Torantriebsvorrichtung mit den Merkmalen des Oberbegriffs des hier beigefügten Anspruches 1, wie sie aus der DE 199 51 289 C2 oder der EP 1 398 448 A2 bekannt ist.

Es gibt verschiedene Bauarten von Torantriebsvorrichtungen, welche an die jeweils anzutreibenden Tore und die Gegebenheiten vor Ort angepasst sind. Für den universellen Einsatz bei Über-Kopf-Toren wie Sektionaltoren und/oder Schwing- oder Kipptoren sind insbesondere Torantriebsvorrichtungen verbreitet, die einen entlang einer Führungseinrichtung, das heißt in der Regel einer Führungsschiene, hin- und her beweglich geführten Mitnehmerschlitten aufweisen. Die Führungseinrichtung wird in der Regel an der Decke des durch das Tor zu verschließenden Raumes in Bewegungsrichtung des Über-Kopf-Tores angeordnet. Die Torantriebsvorrichtungen haben ein Motorantriebsaggregat. Dies ist meist ein Antriebskopf mit Getriebemotor. Das in dem Antriebskopf untergebrachte Motorgetriebe ist in der Regel selbsthemmend, beispielsweise als Schneckengetriebe ausgebildet. Der Führungseinrichtung ist dann eine weiteres Getriebe zugeordnet, welches eine an einer Ausgangswelle des Motorantriebsaggregates abgegriffene Drehbewegung in eine Linearbewegung überträgt. Bei den aus der EP 1 398 448 A2 sowie der DE 199 51 289 C2 bekannten Torantriebsvorrichtungen ist dies ein Zugmittelgetriebe, hier mit einem Zahngurt als Zugmittel. Das Zugmittel ist mittels eines Koppelschlosses zu einer Endlosschleife geschlossen. Das Koppelschloss dient als Kupplungselement, an welchem der an der Führungsschiene geführte Mitnehmerschlitten anschließbar ist. An den Mitnehmerschlitten ist dann über ein Koppelgestänge das Torblatt des Hörmann KG Antriebstechnik Über-Kopf-Tores angeschlossen. Bei Hin- und Herbewegung des Mitnehmerschlittens wird so das Torblatt mitgenommen und geöffnet oder geschlossen. Aufgrund der Selbsthemmung des Motorgetriebes wird über das der Führungsschiene zugeordnete Getriebe das Torblatt bei Stillstand des Motorantriebsaggregates blockiert. Dies steht einem unbefugten Öffnen des Tores von außen entgegen. Zusätzlich kann noch gemäß den vorerwähnten Druckschriften DE 199 51 289 C2 sowie EP 1 398 448 A2 eine Verriegelungsvorrichtung vorgesehen sein, welches das geschlossene Torblatt in der Schließstellung zusätzlich verriegelt.

In Störfällen, wie insbesondere Stromausfällen oder sonstigen Störungen des motorischen Antriebsaggregates, bleibt jedoch das Torblatt blockiert, so dass auch ein berechtigter Benutzer das Tor nicht mehr öffnen kann. Für diese Fälle ist gemäß DE 199 51 289 C2 sowie gemäß EP 1 398 448 A2 eine Notentriegelungseinrichtung vorgesehen, mit welcher der Mitnehmerschlitten von dem den Mitnehmerschlitten mit dem Antriebsaggregat verbindenden Getriebe abkuppelbar ist. Der Mitnehmerschlitten ist nach Notentriegelung dann in der Führungseinrichtung unabhängig von dem dann blockierten Getriebe frei verschiebbar. Die bekannten Notentriegelungseinrichtungen sind hierzu am Mitnehmerschlitten mitbewegend angeordnet. Über ein Betätigungsorgan in Form eines Kupplungshebels, welcher mittels einer Zugglocke durch eine Bedienperson betätigt werden kann, lässt sich ein Kupplungsschieber bewegen und außer Eingriff mit dem Koppelschloss bringen. Gleichzeitig lässt sich damit ein Verriegelungshaken der zusätzlichen Sperreinrichtung entriegeln.

Aus der GB 2 124 296 A, der AU 497 864 B2 sowie der DE 295 08 814 U1 ist es bekannt, das Ende eines Zugmittels, welches mit dem Betätigungsorgan verbunden ist, an einen mit einem Schloss gesicherten, auf dem Torblatt angeordneten Griff oder Hebel anzuschließen, um so eine Notentriegelung bei geschlossenem Torblatt von außen durchführen zu können und dennoch unbefugten Zugriff zu verhindern.

Bei den bekannten Mitnehmerschlitten-Torantriebsvorrichtungen mit Notentriegelungseinrichtung kann die Notentriegelungseinrichtung auch bei in einer angehobenen Stellung befindlichem Torblatt erfolgen. Es kommt zuweilen vor, dass eine Gewichtsausgleichseinrichtung eines Tores beispielsweise durch Bruch einer Ausgleichsfeder ausfällt und das dadurch bedingte erhöhte Gewicht zum Beispiel nach einiger Zeit eine Überlastung des Motorantriebsaggregates und einen anschließenden Ausfall desselben mit sich bringt. Der Ausfall der Gewichtsausgleichseinrichtung wird von einer befugten Bedienperson oft nicht bemerkt, da diese ja nur den Torantrieb beispielsweise mittels eines Handsenders bedient. Bleibt dann das Torblatt in einer angehobenen Stellung stehen, wird eine in der Regel technisch ungeschulte Bedienperson die Notentriegelungseinrichtung betätigen, um das Torblatt entweder manuell schließen oder vollständig öffnen zu können. In einem solchen Fall besteht jedoch die Gefahr eines Absturzes des Torblattes, was zu Beschädigungen von im Torweg befindlichen Gegenständen oder zu Verletzungen von im Torweg befindlichen Personen führen kann.

Es ist aus diesem Grunde bereits in der EP 1 437 477 A2 eine Torantriebsvorrichtung mit Mitnehmerschlitten und Notentriegelungseinrichtung vorgeschlagen worden, wobei die Notentriegelungseinrichtung eine durch einen Endanschlag betätigbare Sperreinrichtung aufweist, die eine Betätigung der Notentriegelungseinrichtung bei angehobenem Torblatt verhindert. Diese Torantriebsvorrichtung löst zwar das zuvor geschilderte Problem, Gefahren durch herabstürzende Torblätter zu vermeiden. Die Lösung ist jedoch kompliziert. Und, bei Ausfall des Motorantriebsaggregates in einer angehobenen Stellung des Motorblattes bleibt dieses jedoch angekuppelt. Es müssen weitere Maßnahmen vorgesehen werden, zum Beispiel eine Handkurbel oder dergleichen, um den Torantrieb zunächst manuell in die Schließstellung zu verfahren, um dann den Mitnehmer abkuppeln zu können.

Es ist daher Aufgabe der Erfindung, eine Torantriebsvorrichtung der im Oberbegriff des beigefügten Anspruches 1 angegebenen Art derart zu verbessern, dass sie einfach und unkompliziert aufgebaut ist, eine Notentriegelung in jeder Lage des Torblatt ermöglicht und dennoch das Risiko von Beschädigungen von Gegenständen oder von Verletzungen von Personen durch ein herabstürzendes Torblatt vermieden wird.

Zur Lösung dieser Aufgabe wird eine Torantriebsvorrichtung dafür mit den Merkmalen des beigefügten unabhängigen Anspruchs vorgeschlagen.

Vorteilhafte Ausgestaltungen der Erfindung sind Gegenstand der Unteransprüche.

Die Erfindung schlägt eine an dem Mitnehmerschlitten angeordnete, sich nur unter Werkzeugeinsatz, unter Schlüsseleinsatz und/oder unter Zerstörung lösende Sicherungseinrichtung vor, die vor jeder Betätigung der Notentriegelungseinrichtung gelöst werden muss.

Im Gegensatz zu der in der EP 1 437 477 A2 vorgeschlagenen Sperreinrichtung ist eine solche Sicherungseinrichtung in jeder Lage des Torblattes lösbar und somit die Notentriegelungseinrichtung auch bei angehobenem Torblatt betätigbar.

Allerdings muss der befugte Benutzer zunächst die Sicherungseinrichtung überwinden. Er muss hierzu ein Werkzeug oder ein Schlüssel verwenden oder eine Zerstörung hervorrufen. Der Benutzer wird also zu einem bewussten Schritt vor Betätigung der Notentriegelungseinrichtung gezwungen. Somit wird dem Benutzer bewusst, dass er hier eigentlich etwas Verbotenes macht. Er wird sich hier erst über die Konsequenzen Gedanken machen, so dass er Gelegenheit hat, Gegenstände aus dem Torwege zu entfernen oder Personen zum Verlassen des gefährlichen Bereiches aufzufordern. Vorzugsweise sind zusätzliche Warnhinweise der Sicherungseinrichtung zugeordnet. Beispielsweise könnte an oder nahe der Torantriebsvorrichtung eine in Signalfarben gehaltene Hinweistafel mit Hinweisen zur Bedienung der Notentriegelungseinrichtung angebracht sein. Dabei wird ausdrücklich auf die Gefahren eines herabstürzenden Torblattes hingewiesen. Ähnliche Hinweise werden bevorzugt auch in einer separaten Bedieneinrichtung angegeben.

Es ist weiter bevorzugt, wenn ein Werkzeug/oder ein Schlüssel zum Lösen der Sicherungseinrichtung nahe des Torantriebes, vorzugsweise innerhalb des zu verschließenden Raumes für den Benutzer zugänglich, angebracht ist. Vorzugsweise sind Warnhinweise und Bedienungshinweise in unmittelbarer Nähe des Werkzeuges und/oder Schlüssels angebracht. Beispielsweise könnte das Werkzeug oder der Schlüssel unter einer Scheibe untergebracht sein, welche zum Zugang zerstört werden muss. Dies bedingt dann noch einen zweiten bewussten Schritt, den der Benutzer durchführen muss, bevor er die Notentriegelungseinrichtung betätigen kann. Auch dies hat eine Warnfunktion.

Es wird hierbei das Prinzip verwendet, wie es beispielsweise bei Notbremsen in Zügen bekannt ist. Auch dort muss eine Bedienperson zunächst ein Siegel lösen, bevor sie die Notbremse betätigen kann. Sie wird darauf hingewiesen, dass eine Betätigung nur in Notfällen geschehen darf und auch gefährliche Konsequenzen haben kann.

Mit der Erfindung lässt sich nun dieses Prinzip erstmalig auf Mitnehmerschlitten-Torantriebsvorrichtungen anwenden.

Vorzugsweise ist die Sicherungseinrichtung mit einem Sicherungselement versehen, das ein Betätigungsorgan der Notentriegelungseinrichtung sperrt. Ein solches Betätigungsorgan kann beispielsweise durch den grundsätzlich aus dem Stand der Technik bekannten Kupplungshebel gebildet sein.

Das Sicherungselement könnte beispielsweise ein Siegel, beispielsweise Drahtsiegel sein, wie es bei Notbremsen von Zügen bekannt ist. Vorzugsweise wird das Sicherungselement jedoch durch eine Schraube gebildet, die sich einfach an einem Schlittenkörper des Mitnehmerschlittens immer wieder anschrauben lässt und immer wieder lösen lässt. Die Schraube ist vorzugsweise derart angebracht, dass sie eine ein Auskuppeln des Mitnehmerschlittens einleitende Bewegung des Betätigungsorgans verhindert.

Ein Ausführungsbeispiel der Erfindung wird nachfolgend anhand der beigefügten Zeichnungen näher erläutert. Darin zeigt:
- Fig. 1: eine perspektivische Unteransicht eines Mitnehmerschlittens mit Notentriegelungsvorrichtung und Sicherungselement;
- Fig. 2: den Mitnehmerschlitten von Fig. 1 mit Sicherungselement in Explosionsdarstellung;
- Fig. 3: eine Ansicht vergleichbar zu Fig. 1, jedoch ohne Sicherungselement; und
- Fig. 4: eine Explosionsdarstellung des Mitnehmerschlittens ohne Sicherungselement.

Die Figuren zeigen einen insgesamt mit 10 bezeichneten Mitnehmerschlitten, der zur Verwendung in einer aus der EP 1 398 448 A2 oder der DE 199 51 289 C2 in weiteren Einzelheiten gezeigten Torantriebsvorrichtung ausgebildet ist. Es wird für weitere Einzelheiten der Torantriebsvorrichtung ausdrücklich auf diese beiden Druckschriften DE 199 51 289 C2 sowie EP 1 398 448 A2 und den darin erläuterten weiteren Stand der Technik verwiesen. Die DE 199 51 289 C2 und die EP 1 398 448 A2 werden hiermit durch Bezugnahme inkorporiert und bilden Teile der hiesigen Offenbarung.

Die hier in Rede stehende Torantriebsvorrichtung weist demnach die in diesen beiden Druckschriften näher gezeigte Führungsschiene als Führungseinrichtung und ein Getriebe in Form eines Zahngurtgetriebes auf, welches den Mitnehmerschlitten mit einem in Form eines elektrischen Getriebemotors ausgebildeten motorischen Antriebsaggregat verbindet.

Ein Hebelelement 12 mit Sperrnase 14 ist mittels eines Stiftes 13 schwenkbar an einen Schlittenkörper 38 gelagert und dient zur zusätzlichen Verriegelung des nicht näher dargestellten Torblattes. Ein Anschluss 16 für ein Koppelgestänge, mit dem das Torblatt an den Mitnehmerschlitten 10 anzukoppeln ist, ist an einem Hebelarm 18 des Hebelelements 12 angeordnet. Eine insgesamt mit 20 bezeichnete Notentriegelungseinrichtung weist ein Betätigungsorgan in Form eines Kupplungshebels 22 auf, welcher an einem ersten Hebelarm 24 das Hebelelement 12 aus seiner Erfassung mit einem Endanschlag (nicht dargestellt) drücken kann und an einem zweiten Hebelarm 26 einen Stift 28 aufweist, der in einen mittels einer Feder 30 vorgespannten Kupplungsschieber 32 eingreift. An dem ersten Hebelarm 24 ist eine Hülse 34 zur Aufnahme eines Endes des Innendrahtes eines nicht näher dargestellten Bowdenzuges angeordnet. Die Außenhülle des Bowdenzuges greift an einer am Schlittenkörper 38 angeordneten Bowdenzugführung 36 an. Das andere Ende des Bowdenzuges ist beispielsweise mit einem verriegelbaren Torgriff verbunden. Am zweiten Hebelarm 26 ist eine Ausnehmung 35 zur Befestigung einer nicht näher dargestellten Zugkordel vorgesehen. Die Zugkordel ist durch eine Kordelführung 37 geführt und weist an ihrem freien Ende eine Zugglocke auf, mit der sie leicht durch eine sich unterhalb der Torantriebsvorrichtung befindliche Bedienperson erfasst und gezogen werden kann. Ein Zug an der Zugkordel oder an dem Bowdenzug bewirkt ein Verschwenken des Kupplungshebels um eine durch einen zweiten Stift 40 gebildete Drehachse in Entkupplungseinrichtung 48. Dadurch lässt sich einerseits die Sperrnase 14 außer Eingriff bringen und andererseits der Kupplungsschieber 32 außer Eingriff mit einem Koppelschloss bringen, welches an dem Zahngurt des Zahngurtgetriebes vorhanden ist.

Eine insgesamt mit 42 bezeichnete Sicherungseinrichtung weist ein Sicherungselement in Form einer Schraube 44 auf, die in ein Gewinde 46 am Schlittenkörper 38 derart eingedreht ist, dass eine Entriegelung der Notentriegelungseinrichtung 20 nicht mehr möglich ist. Dies geschieht dadurch, dass die Schraube 44 zur Verriegelung so angeordnet ist, dass sich der Kupplungshebel 22 in Entkupplungsrichtung 48 an der Schraube 44 abstützt und sich somit nicht weiter verschwenken lässt.

Mittels eines hier nicht näher dargestellten Werkzeuges, nämlich hier einem Kreuzschlitzschraubenzieher, kann die Bedienperson die Schraube 44 aus dem Gewinde 46 drehen und somit die Sicherungseinrichtung 42 lösen. Die gelöste Sicherungseinrichtung ist in den Fig. 3 und 4 näher dargestellt. Ohne eingedrehte Schraube 44 lässt sich der Kupplungshebel 32 leicht in Entkupplungsrichtung 48 verschwenken, um so entgegen der Vorspannung durch die Feder 30 den Kupplungsschieber 32 in Entriegelungsstellung zu schieben und den Mitnehmerschlitten 10 von dem durch den Zahngurt gebildeten Getriebe abkoppeln. Dann lässt sich das an den Anschluss 16 angekoppelte Torblatt gemeinsam mit dem Mitnehmerschlitten 10 unabhängig von dem Getriebe und dem Antriebsaggregat manuell öffnen und schließen, wobei sich der Mitnehmerschlitten 10 entlang der Führungsschiene abgekoppelt von dem Getriebe frei verschieben lässt.

Wie bei 50 angedeutet, ist ein deutlicher Warnhinweis hier am Schlittenkörper 38 angeordnet, der die die Schraube 44 lösende Bedienperson vor den Gefahren eines abstürzenden Torblattes warnt. Alternativ und/oder zusätzlich sind solche Warnhinweise in einer Bedienungsanleitung für die Torantriebsvorrichtung und/oder nahe eines gut zugänglichen Aufbewahrungsorts für den Kreuzschlitzschraubenzieher angebracht. Der Kreuzschlitzschraubenzieher ist dabei unter einer leicht zerstörbaren Glasscheibe angeordnet (nicht dargestellt).

### BEZUGSZEICHENLISTE

- 10: Mitnehmerschlitten
- 12: Hebelelement
- 14: Sperrnase
- 16: Anschluss für Torblatt
- 18: Hebelarm des Hebelelements
- 20: Notentriegelungseinrichtung
- 22: Kupplungshebel
- 24: erster Hebelarm
- 26: zweiter Hebelarm
- 28: erster Stift - für den Kupplungsschieber -
- 30: Feder
- 32: Kupplungsschieber
- 34: Hülse
- 35: Ausnehmung
- 36: Bowdenzugführung
- 37: Kordelführung
- 38: Schlittenkörper
- 40: zweiter Stift - Schwenkachse -
- 42: Sicherungseinrichtung
- 44: Schraube
- 46: Gewinde
- 48: Entkupplungsrichtung
- 50: Warnhinweis

## Patentansprüche

1. Torantriebsvorrichtung zum Antreiben eines sich im Zuge seiner Öffnungs- und/oder Schließbewegung zumindest teilweise in einer vertikalen Richtung bewegenden Torblattes mit einem motorischen Antriebsaggregat, einem entlang einer Führungseinrichtung linear hin und her beweglichen Mitnehmerschlitten (10), der an das Torblatt anschließbar ist, und einem Getriebe, das den Mitnehmerschlitten (10) getrieblich mit dem motorischen Antriebsaggregat verbindet, sowie einer an dem Mitnehmerschlitten (10) mitfahrend angeordnete Notentriegelungseinrichtung (20), mit der der Mitnehmerschlitten (10) von dem Getriebe in Notfällen, wie zum Beispiel Stromausfällen, abkuppelbar ist, um den Mitnehmerschlitten (10) unabhängig von dem Antriebsaggregat entlang der Führungseinrichtung manuell bewegen zu können und somit ein an den Mitnehmerschlitten (10) angeschlossenes Torblatt manuell öffnen und/oder schließen zu können, **gekennzeichnet durch** eine an dem Mitnehmerschlitten (10) mitfahrend angeordnete, nur unter Werkzeug- oder Schlüsseleinsatz oder unter Zerstörung lösbare Sicherungseinrichtung (42), die die Notentriegelungseinrichtung (20) sichert und vor jeder Betätigung der Notentriegelungseinrichtung (20) gelöst werden muss.

2. Torantriebsvorrichtung nach Anspruch 1,
**dadurch gekennzeichnet,**
**dass** die Notentriegelungseinrichtung (20) ein an dem Mitnehmerschlitten (10) mitbewegend angeordnetes Betätigungsorgan (22) aufweist, das zum Abkuppeln des Mitnehmerschlittens (10) von dem Getriebe relativ zu dem Mitnehmerschlitten (10) bewegbar ist, wobei die Sicherungseinrichtung (42) ein entfernbares oder wegbewegbares Sicherungselement (44) aufweist, das diese Abkuppelbewegung des Betätigungsorgans (22) sperrt.

3. Torantriebsvorrichtung nach Anspruch 2,
**dadurch gekennzeichnet,**
**dass** das Betätigungsorgan ein schwenkbar an dem Mitnehmerschlitten (10) gelagerter Kupplungshebel (22) ist.

4. Torantriebsvorrichtung nach einem der Ansprüche 2 oder 3,
**dadurch gekennzeichnet,**
**dass** das Sicherungselement (44) nur unter Werkzeugeinsatz oder Schlüsseleinsatz oder unter eigener Zerstörung bewegbar oder entfernbar ist.

5. Torantriebsvorrichtung nach Anspruch 4,
**dadurch gekennzeichnet,**
**dass** das Sicherungselement eine an dem Mitnehmerschlitten (10) angreifende Schraube (44) oder ein Siegel ist, die bzw. das die das Abkuppeln ermöglichende Bewegung (48) des Betätigungsorgans (22) sperrt oder verhindert.

6. Torantriebsvorrichtung nach einem der voranstehenden Ansprüche, **dadurch gekennzeichnet,**
**dass** die Notentriegelungseinrichtung (20) einen manuell bewegbaren und durch die Sicherungseinrichtung (42) sperrbaren Kupplungsschieber (32) aufweist, der in einer ersten Stellung den Mitnehmerschlitten (10) an das Getriebe koppelt und in einer zweiten Stellung von dem Getriebe gelöst ist.

7. Torantriebsvorrichtung nach einem der voranstehenden Ansprüche, **dadurch gekennzeichnet,**
**dass** das Getriebe ein Zugmittelgetriebe ist mit einem durch das Antriebsaggregat relativ zu der Führungseinrichtung hin und her bewegbaren Zugmittel,
**dass** ein Kupplungselement an dem Zugmittel mitbewegend angeordnet ist und dass der Mitnehmerschlitten (10) im Normalbetrieb mit dem Kupplungselement in Eingriff ist und durch die Notentriegelungseinrichtung (20) nach Lösen der Sicherungseinrichtung (42) von dem Kupplungselement lösbar ist.

8. Torantriebsvorrichtung nach einem der voranstehenden Ansprüche, **dadurch gekennzeichnet,**
**dass** der Sicherungseinrichtung (42) ein Warnhinweis, insbesondere ein Warnhinweisschild (50), zugeordnet ist, welcher die die Sicherungseinrichtung (42) lösende Bedienperson vor den Gefahren eines abstürzenden Torblattes warnt.

9. Torantriebsvorrichtung nach Anspruch 8,
**dadurch gekennzeichnet,**
**dass** der Warnhinweis (50) an dem Schlittenkörper (10), an der Torantriebsvorrichtung, an der Wand oder der Decke des durch das angetriebene Tor zu verschließenden Raumes und/oder in einer Bedienungsanleitung für die Torantriebsvorrichtung vorhanden ist.

10. Mitnehmerschlitten (10) nach einem der voranstehenden Ansprüche,
**dadurch gekennzeichnet,**
**dass** die Notentriegelungseinrichtung (20) in ihre für den Normalbetrieb vorgesehene Verriegelungsstellung, in der der Mitnehmerschlitten (10) mit dem Antriebsaggregat getrieblich verbunden ist, vorgespannt ist und entgegen dieser Vorspannung zur Notentriegelung nach Lösen der Sicherungseinrichtung (42) manuell zu betätigen ist.

## Claims

1. Door drive device, for driving a door leaf moving at least partially in a vertical direction during the opening and/or closing movement thereof, comprising a motor-operated drive assembly, a driver slide (10) linearly reciprocable along a guiding device and connectible to said door leaf, and a transmission drivingly connecting said driver slide (10) to said motor-operated drive assembly, and an emergency unlocking device (20) arranged in a co-moving manner on said driver slide (10) and adapted for being uncoupled from said transmission in emergency situations such as powerfailures in orderto manually move said driver slide (10) along said guiding device independently of said drive assembly and thus to manually open and/or close a door leaf connected to said driver slide (10), **characterized by** a securing device (42) arranged in a co-moving manner on said driverslide (10) and only releasable by the use of a tool or a key or upon destruction, said securing device (42) securing said emergency unlocking device (20) and being required to be released prior to each actuation of said emergency unlocking device (20).

2. Door drive device according to claim 1,
**characterized in that** said emergency unlocking device (20) includes an actuating member (22) arranged in a co-moving manner on said driver slide (10) and movable relative to said driverslide (10) for uncoupling said driver slide (10) from said transmission, wherein said securing device (42) includes a securing element (44) which is movable or can be moved away and which locks said uncoupling movement of said actuating member (22).

3. Door drive device according to claim 2,
**characterized in that** said actuating member is a coupling lever (22) supported for pivoting on said driver slide (10).

4. Door drive device according to one of the claims 2 or 3,
**characterized in that** said securing element (44) can be moved or removed only by the use of a tool or key or under its own destruction.

5. Door drive device according to claim 4,
**characterized in that** said securing element is a screw (44) or seal engaging on said driver slide (10), said screw or seal locking or preventing any movement (48) of the actuating member (22) that enables uncoupling.

6. Door drive according to any one of the preceding claims,
**characterized in that** said emergency unlocking device (20) includes a coupling slider(32) which can be manually moved and locked by said securing device (42), said coupling slider in a first position coupling said driver slide (10) to said transmission and in second position uncoupling said driver slide from said transmission.

7. Door drive device according to any one of the preceding claims,
characterized in
thatsaid transmission is a belt transmission including a traction means that can be reciprocally moved relative to said guiding device by said drive assembly,
that coupling element is arranged in a co-moving manner on said traction means, and
that said driver slide (10) is engaged with said coupling element during normal operation and can be disengaged from said coupling element by said emergency unlocking device (20) after said securing device (42) is released.

8. Door drive device according to any one of the preceding claims, **characterized in that** a warning, particularly a warning sign (50), is associated with said securing device (42), said warning sign warning a person releasing said securing device (42) ofthe risks of a falling door leaf.

9. Door drive device according to claim 8,
**characterized in that** said warning (50) is present on the driver slide body (10), on the door drive device, on the wall or on the ceiling ofthe space to be closed by the driven door and/or in an operating manual of said door drive device.

10. Driver slide (10) according to one ofthe preceding claims,
**characterized in that** said emergency unlocking device (20) is preloaded in its locking position provided for normal operation in which said driver slide (10) is drivingly connected to said drive assembly and can be manually operated for emergency unlocking against said preloading after said securing device (42) is released.

## Revendications

1. Dispositif d'entraînement de porte permettant d'entraîner un vantail de porte se déplaçant au moins partiellement en direction verticale au cours de son mouvement d'ouverture et/ou de son mouvement de fermeture comprenant un ensemble d'entraînement motorisé, un chariot d'entraînement (10) mobile linéairement en va-et-vient le long d'un dispositif de guidage et qui peut être connecté au vantail de porte, ainsi qu'une transmission qui relie opérationnellement le chariot d'entraînement (10) avec l'ensemble d'entraînement motorisé, ainsi qu'un dispositif de déverrouillage d'urgence (20) monté sur le chariot d'entraînement (10) en étant mobile avec celui-ci et permettant de découpler le chariot d'entraînement (10) de la transmission en cas d'urgence, en particulier de panne de courant pour permettre de déplacer manuellement le chariot d'entraînement (10) indépendamment de l'ensemble d'entraînement le long du dispositif de guidage, et ainsi de pouvoir ouvrir et/ou fermer manuellement un vantail de porte connecté au chariot d'entraînement (10),
**caractérisé par**
un dispositif de sécurité (42) monté sur le chariot d'entraînement (10), en étant mobile avec celui-ci, ne pouvant être libéré qu'en utilisant un outil ou une clef ou en le détruisant, et qui protège le dispositif de déverrouillage d'urgence (20) et doit être libéré avant chaque actionnement de ce dispositif de déverrouillage d'urgence (20).

2. Dispositif d'entraînement de porte conforme à la revendication 1, **caractérisé en ce que**
le dispositif de déverrouillage d'urgence (20) comporte un organe d'actionnement (22) monté sur le chariot d'entraînement (10), en étant mobile avec celui-ci, et qui peut être déplacé par rapport au chariot d'entraînement (10), pour permettre de découpler le chariot d'entraînement (10) de la transmission, le dispositif de sécurité (42) comportant un élément de sécurité amovible ou éloignable (44) qui bloque ce mouvement de découplage de l'organe d'actionnement (22).

3. Dispositif d'entraînement de porte conforme à la revendication 2, **caractérisé en ce que**
l'organe d'actionnement est un levier d'accouplement (22) articulé sur le chariot d'entraînement (10).

4. Dispositif d'entraînement de porte conforme à l'une des revendications 2 et 3,
**caractérisé en ce que**
l'élément de sécurité (44) ne peut être déplacé ou séparé qu'en utilisant un outil ou une clef ou en le détruisant.

5. Dispositif d'entraînement de porte conforme à la revendication 4, **caractérisé en ce que**
l'élément de sécurité est une vis (44) venant en prise avec le chariot d'entraînement (10), ou un sceau qui bloque ou empêche le déplacement (48) de l'organe d'actionnement (22) permettant le découplage.

6. Dispositif d'entraînement de porte conforme à l'une des revendications précédentes,
**caractérisé en ce que**
le dispositif de déverrouillage d'urgence (20) comporte un coulisseau d'accouplement (32) déplaçable manuellement et pouvant être bloqué par le dispositif de sécurité (42) et qui, dans une première position couple le chariot d'entraînement (10) avec la transmission et dans une seconde position est désolidarisé de la transmission.

7. Dispositif d'entraînement de porte conforme à l'une des revendications précédentes,
**caractérisé en ce que**
la transmission est une transmission à moyen de traction équipée d'un moyen de traction pouvant être déplacé en va-et-vient par rapport au dispositif de guidage par l'ensemble d'entraînement, un élément d'accouplement est monté sur le moyen de traction en étant mobile avec lui, et, en mode de fonctionnement normal le chariot d'entraînement (10) est en prise avec l'élément d'accouplement et peut être désolidarisé de celui-ci par le dispositif de déverrouillage d'urgence (20) après libération du dispositif de sécurité (42).

8. Dispositif d'entraînement de porte conforme à l'une des revendications précédentes,
**caractérisé en ce qu'**
au dispositif de sécurité (42) est associé un avertissement, en particulier un panneau de danger (50) qui avertit la personne libérant le dispositif de sécurité (42) du danger d'un vantail de porte en train de tomber.

9. Dispositif d'entraînement de porte conforme à la revendication 8, **caractérisé en ce que**
l'avertissement (50) est situé sur le corps du chariot (10) sur le dispositif d'entraînement de porte, sur la paroi ou le plafond de l'espace devant être fermé par la porte entraînée et/ou dans un mode d'emploi du dispositif d'entraînement de porte.

10. Dispositif d'entraînement de porte conforme à l'une des revendications précédentes,
**caractérisé en ce que**
dans sa position de verrouillage prévue pour le mode de fonctionnement normal dans lequel le chariot d'entraînement (10) est relié fonctionnellement à l'ensemble d'entraînement, le dispositif de déverrouillage d'urgence (20) est précontraint et doit être actionné manuellement en s'opposant à cette précontrainte pour permettre le déverrouillage d'urgence après libération du dispositif de sécurité (42).
